# EUROPÄISCHE PATENTSCHRIFT

(11) **EP 0 558 543 B1**
(45) Veröffentlichungstag und Bekanntmachung des Hinweises auf die Patenterteilung: **07.06.1995**
(21) Anmeldenummer: 91919944.8
(22) Anmeldetag: 21.11.1991
(51) Int. Cl.: E01D 19/04

(54) **TOPFARTIGER HYDRAULIKZYLINDER**
CUP-SHAPED HYDRAULIC-CYLINDER UNIT
VERIN HYDRAULIQUE CUPULIFORME

(30) Priorität: 21.11.1990 AT 2358/90
(43) Veröffentlichungstag der Anmeldung: 08.09.1993
(73) Patentinhaber: Reisner & Wolff Engineering Gesellschaft mbH & Co. KG, 4600 Wels (AT)
(72) Erfinder: WOLFF, Georg, A-4020 Linz (AT)
(74) Vertreter: Hübscher, Heiner, Dipl.-Ing.
(86) Internationale Anmeldenummer: AT9100119
(87) Internationale Veröffentlichungsnummer: WO9209748

(56) Entgegenhaltungen:
- EP-A- 0 183 208
- DE-A- 2 527 128
- DE-C- 3 410 275

## Beschreibung

Die Erfindung bezieht sich auf einen topfartigen Hydraulikzylinder mit einem Zylindertopf, einem Kolben als Topfdeckel, einem den Druckraum zwischen Zylindertopf und Kolben ausfüllenden gummielastischen Kunststoffkörper, der eine geschlossene Tasche mit einer zumindest im wesentlichen bodenparallelen Trennwand als Taschenboden bildet, die mit wenigstens einem axial in den Kunststoffkörper vorragenden Bodenansatz des Zylindertopfes verbunden ist, und mit wenigstens einer den Bodenansatz und die Trennwand durchsetzenden, in die Tasche mündenden Druckleitung für ein Hydraulikmittel.

Beim Einsatz von herkömmlichen Hydraulikzylindern zum Aufbringen oder Abtragen hoher Druckkräfte, die ein Kippmoment auf den Hydraulikzylinder mit sich bringen, werden aufwendige, kalottenförmige Druckübertragungsstücke eingesetzt, um den Hydraulikzylinder frei von Kippmomenten halten zu können. Die erforderliche Dichtung zwischen der Zylinderwand und dem Kolben des Hydraulikzylinders schließt ja einen für ein Verkippen des Kolbens notwendigen größeren Führungsspalt aus. Dazu kommt noch, daß die Zylinderwand selbst in örtlichen Bereichen nicht plastisch verformt werden darf, wenn nicht die Dichtung gefährdet werden soll. Aus diesem Grunde werden zur Aufnahme von Querkräften vergleichsweise lange Kolben eingesetzt, die die Bauhöhe erheblich vergrößern. Schließlich stellt sich für solche Hydraulikzylinder die Forderung, einen Werkstoff einzusetzen, der nicht nur ein geringes elastisches Dehnungsverhalten, sondern auch einen geringen Wärmedehnungskoeffizienten aufweist, damit der Führungsspalt zwischen dem Kolben und der Zylinderwand unter einer entsprechenden Belastung des Hydraulikzylinders nicht auf ein die Dichtung gefährdendes Maß aufgeweitet werden kann.

Zur Vermeidung dieser Nachteile ist es bei Topflagern, insbesondere für den Brückenbau, bekannt (DE-PS 3 410 275), den Druckraum zwischen dem Zylindertopf und dem als Topfdeckel ausgebildeten Kolben mit einem gummielastischen Kunststoffkörper, im allgemeinen einem Elastomere auszufüllen, der einen für ein Verkippen des Kolbens gegenüber dem Zylindertopf ausreichend großen Führungsspalt zwischen der Topfwand und dem Kolben zuläßt, ohne die Abdichtung dieses Führungsspaltes gegenüber einem Kunststoffdurchtritt befürchten zu müssen. Zur Beaufschlagung eines solchen Topflagers dient ein Hydraulikmittel, das in eine geschlossene Tasche innerhalb des Kunststoffkörpers gedrückt wird, das aufgrund seiner Inkompressibilität unter Aufweitung der Tasche gegen den Kolben verdrängt wird und diesen anhebt. Eine den Boden dieser Tasche bildende, mit einem Bodenansatz des Zylindertopfes verbundene Trennwand, die im Bereich der Hydraulikmittelzufuhr durch eine den Bodenansatz durchsetzende Druckleitung ausgenommen ist, soll dabei für einen über die Fläche der Trennwand vergleichmäßigten Aufbau einer Hydraulikmittelblase sorgen, um ein gleichmäßiges Anheben der Kunststoffschicht oberhalb der Trennfolie sicherzustellen. In der Praxis hat sich jedoch herausgestellt, daß bei hohen Hydraulikmitteldrücken die Trennwand aus der Kunststoffkörpertasche herausgezogen oder die Kolbendichtung vom Kolben abgezogen wird, weil sich keine kontrollierte Verformung des gummielastischen Kunststoffkörpers einstellt, so daß trotz der vorteilhaften Voraussetzungen solcher Topflager hinsichtlich der Aufnahme von Kippmomenten und von Querkräften oder bezüglich der Unempfindlichkeit gegenüber Werkstoffdehnungen der Einsatz dieser Topflager beschränkt bleibt.

Der Erfindung liegt somit die Aufgabe zugrunde, einen topfartigen Hydraulikzylinder der eingangs geschilderten Art mit einfachen Mitteln so zu verbessern, daß die auf dem Einsatz eines gummielastischen Kunststoffkörpers beruhenden Vorteile voll ausgenützt werden können, ohne die mit einer unkontrollierten Verformung des Kunststoffkörpers verbundenen Nachteile in Kauf nehmen zu müssen.

Die Erfindung löst die gestellte Aufgabe dadurch, daß an die Trennwand eine gegen den Kolben vorragende Umfangswand anschließt, zwischen der und der Topfwand sich ein Führungsspalt für die Verformung des Kunststoffkörpers ergibt.

Durch diese Maßnahme wird zwischen der Topfwand und der an die Trennwand anschließenden Umfangswand ein ringförmiger Führungsspalt für die Verformung des Kunststoffkörpers erhalten, wodurch der wesentliche Verformungsbereich des Kunststoffkörpers konstruktiv festgelegt werden kann. Die damit auf einen Umfangsbereich beschränkte Verformung des gummielastischen Kunststoffkörpers verhindert, daß die Tasche des Kunststoffkörpers bei einer Druckbeaufschlagung von der Trennwand abgezogen werden kann oder daß sich ein Teil des Kunststoffkörpers zwischen den Kolben und die Kolbendichtung zwängt. Die erfindungsgemäße Maßnahme bringt somit eine hohe Funktionssicherheit für den topfartigen Hydraulikzylinder mit sich, wobei die Rückstellung des Kolbens in seine Ausgangslage beim Ablassen des Hydraulikmittels aus der Tasche des Kunststoffkörpers keinerlei Schwierigkeiten ergibt, weil ja wegen der Beschränkung der Verformung des Kunststoffkörpers auf einen Umfangsbereich entlang der Topfwand die Tasche des Kunststoffkörpers durch ein Absenken des kolbenseitigen Kunststoffkörperteiles auf die Trennwand ohne weiteres wieder geschlossen werden kann.

Die an die Trennwand anschließende Umfangswand bildet somit eine Führungswand für die Verformung des Kunststoffkörpers, was eine entsprechende Wandhöhe voraussetzt, die den jeweiligen Verhältnissen entsprechend gewählt werden kann. Damit die Umfangswand ihre Führungsaufgaben erfüllen kann, muß ein Anhaften dieser Wand an dem Kunststoffkörper verhindert werden. Die Wand selbst kann aber sehr unterschiedlich ausgebildet sein, wenn sichergestellt ist, daß sie den Verformungsbereich des Kunststoffkörpers bestimmt. Besonders einfache Konstruktionsverhältnisse ergeben sich jedoch, wenn die Umfangswand aus einem hochgezogenen Randabschnitt der Trennwand besteht.

In der Zeichnung ist der Erfindungsgegenstand beispielsweise dargestellt. Es zeigen
- Fig. 1: einen erfindungsgemäßen topfartigen Hydraulikzylinder in einem schematischen Axialschnitt ohne Hydraulikmittelbeaufschlagung und
- Fig. 2: eine der Fig. 1 entsprechende Darstellung des Hydraulikzylinders, jedoch mit einer Hydraulikmittelbeaufschlagung.

Der dargestellte topfartige Hydraulikzylinder besteht im wesentlichen aus einem Zylindertopf 1 und einem einen Topfdekkel bildenden Kolben 2, der eine an der Topfwand anliegende Kolbendichtung 3 trägt. Der sich zwischen dem Zylindertopf 1 und dem Kolben 2 ergebende Druckraum ist mit einem gummielastischen Kunststoffkörper 4 ausgefüllt, das mit Abstand vom Topfboden 5 eine bodenparallele Tasche 6 bildet, in der eine bodenparallele Trennwand 7 als Taschenboden eingesetzt ist. Diese Trennwand 7 ist einstückig mit einem in den Kunststoffkörper 4 axial vorragenden Bodenansatz 8 verbunden, durch den eine in die Tasche 6 mündende Druckleitung 9 für ein Hydraulikmittel geführt ist. Zum Unterschied zu bekannten Topflagern dieser Art ist die Trennwand 7 jedoch mit einer außen anschließenden Umfangwand 10 versehen, die gemäß dem Ausführungsbeispiel aus einem hochgezogenen Randabchnitt der Trennwand 7 besteht. Diese Umfangswand 10, die nicht an dem Kunststoffkörper 4 anhaftet, trennt von dem übrigen Kunststoffkörper einen Umfangsbereich ab, der bei einer Hydraulikmittelbeaufschlagung des Hydraulikzylinders die wesentliche Verformung erfährt, wie dies in der Fig. 2 veranschaulicht ist.

Das in die Tasche 6 gedrückte Hydraulikmittel bildet dabei unter Aufweitung der Tasche oberhalb der Trennwand 7 eine im wesentlichen durch die Umfangswand 10 begrenzte Hydraulikmittelblase, über die der kolbenseitige Teil des Kunststoffkörpers 4 und damit der Kolben 2 angehoben wird. Wie der Fig. 2 außerdem zu entnehmen ist, kann sich zufolge der Beschränkung der Verformung des Kunststoffkörpers auf einen Umfangsbereich keine das Absenken des Kolbens 2 beeinträchtigende Verformung des Kunststoffkörpers einstellen, so daß mit dem Ablassen des Hydraulikmittels die Ausgangslage gemäß der Fig. 1 erreicht wird.

## Patentansprüche

1. Topfartiger Hydraulikzylinder mit einem Zylindertopf (1), einem Kolben (2) als Topfdeckel, einem den Druckraum zwischen Zylindertopf (1) und Kolben (2) ausfüllenden gummielastischen Kunststoffkörper (4), der eine geschlossene Tasche (6) mit einer zumindest im wesentlichen bodenparallelen Trennwand (7) als Taschenboden bildet, die mit wenigstens einem axial in den Kunststoffkörper (4) vorragenden Bodenansatz (8) des Zylindertopfes (1) verbunden ist, und mit wenigstens einer den Bodenansatz (8) und die Trennwand (7) durchsetzenden, in die Tasche (6) mündenden Druckleitung (9) für ein Hydraulikmittel, dadurch gekennzeichnet, daß an die Trennwand (7) eine gegen den Kolben (2) vorragende Umfangswand (10) anschließt, zwischen der und der Topfwand sich ein Führungsspalt für die Verformung des Kunststoffkörpers (4) ergibt.

2. Topfartiger Hydraulikzylinder nach Anspruch 1, dadurch gekennzeichnet, daß die Umfangswand (10) aus einem hochgezogenen Randabschnitt der Trennwand (7) besteht.

## Claims

1. A pot-shaped hydraulic cylinder comprising a pot (1), a pot lid in the form of a piston (2), an elastomeric plastic member (4) which fills the pressure space between the cylinder pot (1) and the piston (2) and forms a closed pocket (6) in co-operation with a partition wall (7) which is at least approximately parallel to the bottom and constitutes a pocket bottom and is connected to at least one bottom attachment (8) of the cylinder pot (1) projecting axially into the plastic member (4), the hydraulic cylinder also having at least one pressure line (9) for a hydraulic medium extending through the bottom attachment (8) and the partition wall (7) and opening into the pocket (6), characterised in that a peripheral wall (10) projecting towards the piston (2) adjoins the partition wall (7) and a guide gap for deformation of the plastic member (4) is left between the peripheral wall (10) and the pot wall.

2. A pot-shaped hydraulic cylinder according to claim 1, characterised in that the peripheral wall (10) comprises a raised edge portion of the partition wall (7).

## Revendications

1. Vérin hydraulique du type en pot, avec un pot de cylindre (1), un piston (2) réalisé sous forme de couvercle de pot un corps en matière plastique (4) ayant l'élasticité du caoutchouc et comblant l'enceinte de pression entre le pot de cylindre (1) et le piston (2) et constituant une poche (6) fermée avec une paroi de séparation (7), au moins sensiblement parallèle au fond et faisant office de fond de poche, en étant reliée à au moins un appendice de fond (8) se projetant axialement dans le corps en matière plastique (4) du pot de cylindre (1) et avec au moins une conduite de pression (9), traversant l'appendice de fond (8) et la paroi de séparation (7) et débouchant dans la poche (6) pour un fluide hydraulique,
caractérisé en ce qu'à la paroi de séparation (7) se raccorde une paroi périphérique (10), se projetant vers le piston (2), créant entre la paroi périphérique (10) et la paroi de pot un interstice de guidage destiné à la déformation du corps en matière plastique (4).

2. Vérin hydraulique du type en pot selon la revendication 1,
aractérisé en ce que la paroi périphérique (10) est composée d'un tronçon de bordure, relevé en hauteur, de la paroi de séparation (7).
